# EUROPÄISCHE PATENTSCHRIFT

(11) **EP 3 443 571 B1**
(45) Veröffentlichungstag und Bekanntmachung des Hinweises auf die Patenterteilung: **30.06.2021**
(21) Anmeldenummer: 17719166.5
(22) Anmeldetag: 30.03.2017
(51) Int. Cl.: H01F 7/122, H01F 7/16

(54) **STROMLOS MONOSTABILE ELEKTROMAGNETISCHE STELLVORRICHTUNG UND VERWENDUNG EINER SOLCHEN**
ELECTROMAGNETIC ACTUATING DEVICE WHICH IS MONOSTABLE IN THE CURRENTLESS STATE AND USE OF SUCH AN ACTUATING DEVICE
DISPOSITIF DE RÉGLAGE ÉLECTROMAGNÉTIQUE MONOSTABLE SANS COURANT ET UTILISATION D'UN TEL DISPOSITIF

(30) Priorität: 13.04.2016 DE 102016106805
(43) Veröffentlichungstag der Anmeldung: 20.02.2019
(73) Patentinhaber: ETO MAGNETIC GmbH, 78333 Stockach (DE)
(72) Erfinder: FANGAUER, Philipp, 78465 Konstanz (DE); VINCON, Peter, 78333 Stockach (DE)
(74) Vertreter: Patent- und Rechtsanwälte Behrmann Wagner PartG mbB
(86) Internationale Anmeldenummer: PCT/EP2017/057619
(87) Internationale Veröffentlichungsnummer: WO 2017/178241

(56) Entgegenhaltungen:
- WO-A1-2011/026553
- WO-A1-2011/047801
- DE-A1-102007 057 882

## Beschreibung

Die vorliegende Erfindung betrifft eine stromlos monostabile elektromagnetische Stellvorrichtung. Ferner betrifft die vorliegende Erfindung eine Verwendung einer derartigen stromlos monostabilen elektromagnetischen Stellvorrichtung.

Elektromagnetische Stellvorrichtungen sind als aus dem Stand der Technik allgemein bekannt vorauszusetzen. So offenbart etwa die DE 201 14 466 U1 der Anmelderin eine bistabile elektromagnetische Aktorvorrichtung als Stellvorrichtung, welche eine Ankereinheit mit Permanentmagnetmitteln sowie eine entlang einer Bewegungsrichtung langgestreckte Stößeleinheit, ansitzend an der Ankereinheit, aufweist. Diese permanentmagnetische Ankereinheit wird durch stationäre elektromagnetische Antriebsmittel in Form einer stationären Kerneinheit angetrieben, welcher eine geeignet bestrombare Spuleneinheit zugeordnet ist. Insbesondere zum Zweck einer Verbesserung eines Ausfahrens der Ankereinheit, d.h. einer Bewegung der Ankereinheit weg von einer durch permanentmagnetische Haftwirkung an der Kerneinheit ermöglichten stromlos stabilen ersten (eingeschobenen) Stellposition, kann zusätzlich eine Druckfeder vorgesehen sein, welche die Ankereinheit in Richtung eines Lösens von der Kerneinheit vorspannt. Die Gesamtanordnung ist von einem magnetisch leitenden Gehäuse umschlossen, welches den zur Bewegung notwendigen magnetischen Kreis schließt, und welches in der ausgefahrenen Ankerposition, d.h. gelöst von der stationären Kerneinheit, im Zusammenwirken mit den ankerseitigen Permanentmagnetmitteln eine gegenüberliegende Haftposition anbietet, so dass die aus der DE 201 14 466 U1 eine bistabile Vorrichtung ist.

Endseitig und bezogen auf einen Eingriffs- bzw. Stellpartner, im beschriebenen Stand der Technik eine zur Nockenwellenverstellung ausgebildete Verstellnut eines Verbrennungsmotors, bildet der Stößelabschnitt einen An- oder Eingriffsabschnitt aus, welcher insbesondere geeignet ist, in einem ausgefahrenen Ankerzustand in diese Verstellnut einzugreifen und auf diese Weise dann die beabsichtigte Nockenwellenverstellung durchzuführen. Ein Rückstellen (Zurückführen) der Ankereinheit samt Stößelabschnitt in die eingeschobene (zurückgeschobene) Position an der Kerneinheit erfolgt bei diesem Stand der Technik üblicherweise durch Wirkung des Stell- bzw. Eingriffspartners, hier konkret durch geeignete Ausgestaltung der Nutprofilierung.

Nicht nur auf dem technischen Gebiet der Nockenwellenverstellung von Verbrennungsmotoren hat sich eine derartige, als bekannt vorausgesetzte Technologie allgemein durchgesetzt, wobei neben hohen Schaltzykluszahlen und langen Standzeiten der bekannten Vorrichtungen insbesondere auch eine automatisierbare Herstellbarkeit und Montierbarkeit für eine weite Verbreitung der Technologie sorgen.

Ferner offenbart die WO 2011/026553 der Anmelderin eine bistabile elektromagnetische Stellvorrichtung, bei welcher wiederum eine mit Permanentmagnetmitteln versehende Ankereinheit zwischen zwei Stellpositionen als Reaktion auf eine Bestromung einer stationären Spuleneinheit bewegbar ist, wobei hier axial beidends ein Eingriffsabschnitt zum Zusammenwirken mit einem geeignet zugeordneten Aggregat als Stellpartner vorgesehen sein kann. Wiederum sorgen die ankerseitig vorgesehenen Permanentmagnetmittel dafür, dass die Ankereinheit beidends, d.h. in jeweiligen gegenüberliegenden endseitigen Anschlagpositionen, stromlos stabil gehalten wird, mit anderen Worten, ohne erneute Bestromung der Spuleneinheit bzw. ohne externe Beeinflussung die Ankereinheit stabil in der jeweiligen endseitigen Anschlagposition verbleibt. Bei diesem Stand der Technik erfolgt nunmehr das Lösen bzw. Zurückführen in eine jeweils gegenüberliegende der Anschlagpositionen durch ein Umpolen der Bestromung der Spuleneinheit, so dass auch auf diese Weise gesteuert die jeweiligen End- bzw. Anschlagpositionen erreicht werden können.

Allerdings ist es gerade in einem Kraftfahrzeugkontext (jedoch nicht nur hier, Gleiches gilt etwa auch für etwa verschiedene Anwendungen der industriellen Steuertechnik) häufig notwendig, neben einer stromlos stabilen Stell- bzw. Endposition sicherzustellen, dass, etwa bei einem Stromausfall, eine definierte Bewegungs- bzw. Stellposition der Ankereinheit durch die Stellvorrichtung eingenommen wird - dies wird auch als "Fail Safe" bezeichnet und begegnet etwa dem Problem, dass bei den beschriebenen bistabilen Stellvorrichtungen aus dem Stand der Technik zwar betriebssicher die jeweiligen (gegenüberliegenden) Endpositionen erreicht und gehalten werden können (auch stromlos), gerade jedoch nach einem (unbeabsichtigten) Stromausfall dann jedoch häufig nicht mehr nachzuvollziehen ist, welcher Stellvorgang zuletzt getätigt wurde und entsprechend an welcher Stellposition sich die Ankereinheit samt Stößelabschnitt befindet. Dies führt dann zu unbestimmten und potentiell schadensträchtigen Stellvorgängen.

Prinzipiell kommt es natürlich in Betracht, die zum Stand der Technik beschriebenen Stellvorrichtungen monostabil auszugestalten, etwa dadurch, dass - z.B. mittels Federn oder dergleichen eine Gegenkraft erzeugenden Mitteln - eine automatische Rückstellung in nur eine der zwei Stellpositionen im Nicht-Bestromungsfall erfolgt. Dies ist jedoch gerade bei den beschriebenen Technologien bereits dadurch nicht unproblematisch und potentiell nachteilig, als gerade die ankerseitigen Permanentmagnetmittel, insbesondere bei einem (typischen) magnetisch leitfähigen Gehäuse der Stellvorrichtung (was üblicherweise auch zum Bewirken der Stellfunktionalität notwendig ist) an jeweiligen Endpositionen kleben, also dort dann - bistabil - zunächst die Haftwirkung erzeugen. Hinzu kommt der Umstand, dass etwa eine eine Rückstell- oder Gegenkraft erzeugende Feder den Wirkungsgrad der Gesamtanordnung herabsetzt, weil ja im Wege einer (Heraus-)Bewegung aus der kernseitigen Anschlagposition, neben der auch schon dort wirkenden permanentmagnetischen Anziehung, dann auch die Gegenkraft dieser rückstellenden Feder überwunden werden muss. Neben nachteiligen Konsequenzen für den Wirkungsgrad führt dies auch zu schlechterem Dynamikverhalten, d.h. eine Ankerbeschleunigung sinkt und entsprechend steigt die zum Ausfahren der Ankereinheit samt Stößelabschnitt benötigte Zeit, was gerade in Kraftfahrzeugumgebungen häufig zu vermeiden ist.

Hinzu kommt, gerade beim erstgenannten, weit verbreiteten Stand der Technik gemäß DE 201 14 466 U1, der Nachteil, dass häufig dort überhaupt erst zur Verbesserung dieses Dynamikverhaltens eine die Ankereinheit aus der ersten Stellposition lösende Druckfeder vorgesehen ist, so dass eine (theoretisch denkbare) Rückstellfeder auch hier zunächst kontraproduktiv bzw. problematisch sein würde.

Ferner ist aus dem Stand der Technik auch die DE 10 2007 057882 A1 bekannt, die zur Beeinflussung des Schaltverhaltens einer entlang einer Bewegungslängsachse verstellbaren Ankereinheit eine erste sowie eine zweite Spuleneinheit aufweisende Spulenmittel umfasst.

Aufgabe der vorliegenden Erfindung ist es daher, eine elektromagnetische Stellvorrichtung zu schaffen, welche neben günstigen dynamischen Eigenschaften, insbesondere ein schnelles Verbringen einer Permanentmagnetmittel aufweisenden Ankereinheit von einer ersten (eingefahrenen) Stellposition in eine zweite (ausgeschobene) Stellposition, ein berechenbares, im stromlosen bzw. unbestromten Fall vorbestimmbares Rückstellverhalten aufweist, dabei insbesondere konstruktiv einfach und mit geringem Hardwareaufwand herstellbar und auch für die Großserienfertigung automatisiert fertigbar ist.

Die Aufgabe wird durch die stromlos monostabile elektromagnetische Stellvorrichtung mit den Merkmalen des Hauptanspruchs gelöst; vorteilhafte Weiterbildungen der Erfindung sind in den Unteransprüchen beschrieben. Unabhängiger Schutz im Rahmen der Erfindung wird beansprucht für eine Verwendung einer erfindungsgemäßen stromlos monostabilen elektromagnetischen Stellvorrichtung zur Einstellung eines Betriebsmodus eines Fahrzeugaggregats, wobei eine Getriebeverrastung eine besonders bevorzugte Form dieser Verwendung darstellt.

In erfindungsgemäß vorteilhafter Weise weisen zunächst die erfindungsgemäßen Spulenmittel eine zusätzlich zur ersten Spuleneinheit vorgesehene zweite Spuleneinheit auf, die erfindungsgemäß so beschaltet ist oder beschaltet werden kann, dass diese zweite Spuleneinheit bei einer Bewegung der Ankereinheit von der ersten (typischerweise nicht-ausgefahrenen) Stellposition in die zweite (ausgefahrene) Stellposition zusätzlich auf die Ankereinheit beschleunigend wirkt. Damit ist vorteilhaft gewährleistet, dass trotz der erfindungsgemäß vorgesehenen, für das Rückstellen eingerichteten Kraftspeicher (etwa einer Feder) keine nachteilige Beeinflussung des Dynamikverhaltens beim Ausfahren auftritt, vielmehr wird durch die erfindungsgemäße zweite Spuleneinheit eine etwaige nachteilige Gegen- bzw. Rückstellkraft der Kraftspeichermittel durch die zweite Spuleneinheit kompensiert oder sogar überkompensiert.

Im Rahmen bevorzugter Ausgestaltungen der Erfindung kann es dabei sinnvoll sein, die erste und die zweite Spuleneinheit (alternativ: auch isoliert die zweite Spuleneinheit bei entsprechender Beschaltung) fortgesetzt zu bestromen, wenn, nach dem Ausfahren (d.h. dem Verbringen der Ankereinheit in die zweite Stellposition) diese zweite Stellposition erreicht ist. Vorteilhaft ist es dabei erreicht und durch entsprechende, der ersten oder zweiten Spuleneinheit vorgeschaltete bzw. vorzuschaltende Bestromungsmittel einzuprägen, den fließenden Strom gegenüber dem Bewegen abzusenken und so eine im elektrischen Energieverbrauch reduzierte, ausgefahrene (gleichwohl bestromte) Ankerposition zu gewährleisten.

Zusätzlich erfindungsgemäß weisen die Spulenmittel Rückstellspulenmittel auf, die so ausgebildet bzw. beschaltet sind, dass sie bei dem Rückstellen, nämlich dem Zurückführen der Ankereinheit aus der zweiten in die erste Stellposition, die Kraftspeichermittel verstärkend wirken, also eine zusätzliche rückstellende Kraft gleichgerichtet zu den Kraftspeichermitteln (also z.B. der Rückstellfeder) ausüben. Damit ist dann nicht nur, nämlich durch Wirkung der Kraftspeichermittel, Monostabilität und das Erreichen eines stabilen eindeutigen Stellzustands im unbestromten Zustand gewährleistet (im Sinne der Fail-Safe-Voraussetzung), auch ermöglichen es die erfindungsgemäßen Rückstellspulenmittel vorteilhaft, dass die Rückstellbewegung nicht durch die Federmittel allein stattfinden muss, sondern etwa in einem aktivierten bzw. Bestromungszustand der Vorrichtung eine gesteuerte, dynamische (d.h. schnelle) Rückstellung aus der zweiten in die erste Stellposition erfolgen kann.

Damit realisiert die vorliegende Erfindung in überraschend einfacher Weise eine Funktionalität, welche die dynamischen Vorteile einer bekannten bidirektionalen, gleichwohl bistabilen Stellvorrichtung kombiniert mit der Notwendigkeit, einen stromlos stabilen eindeutigen Stellzustand herbeizuführen, ohne dass dies die Stell-, Wirkungsgrad- und Dynamikeigenschaften der Erfindung nachteilig beeinflusst.

Insbesondere vor dem Hintergrund, eine betriebssichere Rückstellung der Ankereinheit in die erste Stellposition im stromlosen bzw. im unbestromten Zustand aller Spuleneinheiten zu gewährleisten, ist erfindungsgemäß vorteilhaft und weiterbildend die Rückstellkraft der Kraftspeichermittel so eingerichtet (also etwa durch geeignete Dimensionierung hierfür vorzusehender Federmittel), dass diese rückstellende Kraft größer ist als eine permanentmagnetische Haftkraft der Permanentmagnetmittel an der zweiten Stellposition, wobei diese Haftkraft etwa gegenüber einem umgebenden Gehäuse der Stellvorrichtung (welches dann in ansonsten bekannter Weise etwa einen Austritt des Stößelabschnitts ermöglichen würde) erfolgen würde.

Ferner sind erfindungsgemäß vorteilhaft die Rückstellspulenmittel als zusätzliche Spuleneinheit realisiert, damit als zusätzlich zu der ersten und der zweiten Spuleneinheit vorzusehende dritte Spuleneinheit, welche weiter bevorzugt im Bereich der zweiten Stellposition vorgesehen ist bzw. so elektromagnetisch in den, vorbestimmten bzw. entstehenden Flusskreisen platziert ist, dass diese zusätzliche Spuleneinheit als Rückstellspulenmittel die erwünschte Rückstellkraft (d.h. gleichgerichtet mit der rückstellenden Kraft der Kraftspeichermittel bzw. diese überlagernd) ausüben kann. Konstruktiv-geometrisch ist es dabei besonders bevorzugt, diese zusätzliche Spuleneinheit der zweiten Spuleneinheit axial benachbart vorzusehen (wobei als "axial" im Rahmen der Erfindung die Erstreckungs- bzw. Bewegungsrichtung der Ankereinheit samt typischerweise langgestrecktem Stößelabschnitt zu verstehen ist). Üblicherweise würde im Rahmen einer derartigen Konfiguration dann diese zusätzliche Spuleneinheit auch im Rahmen eines Spulenmagnetflusses mit einem stationären Kernabschnitt zusammenwirken, welcher erfindungsgemäß weiterbildend der zweiten Spuleneinheit zugeordnet ist und damit üblicherweise axial gegenüberliegend einem die erste Stellposition bestimmenden bzw. einen Anschlag für die Ankereinheit an der ersten Stellposition ausbildenden Kerneinheit vorgesehen ist.

Erfindungsgemäße Weiterbildungen sehen verschiedene Varianten vor, die erfindungsgemäßen Kraftspeichermittel - welche in der vorstehend diskutierten Weise die stromlos-monostabile Zurückführung und damit das gewünschte Fail-Safe-Verhalten im Hinblick auf eine vorbestimmte Stellposition gewährleisten - umzusetzen: So ist es einerseits im Rahmen einer bevorzugten Ausführungsform bevorzugt, diese Kraftspeichermittel, typischerweise als Druckfeder, als extern auf die Ankereinheit im Bereich des Eingriffsabschnitts wirkende Feder zu realisieren. Eine derartige Variante eignet sich insbesondere für solche Ausführungsbeispiele, bei welchen das Stößelende, neben dem Zusammenwirken mit dem Stellpartner, auch günstig zur Aufnahme einer hier wirkenden bzw. an die Ankereinheit angreifenden Druckfeder geeignet oder ausgebildet ist. Ergänzend oder alternativ kann dies auch indirekt über Umlenkmittel erfolgen, wobei etwa ein Kipphebel oder dergleichen mechanische Aggregate dann eine Rückstellkraft von nicht unmittelbar an die Ankereinheit angreifenden Federmitteln in diese in der patentgemäßen Weise eintragen.

Alternativ oder ergänzend kann auch eine (rückstellende) Druckfeder in einem Vorrichtungsgehäuse selbst vorgesehen sein und etwa geeignet axial an einer vorbestimmten Position der Ankereinheit bzw. deren Stößelabschnitt vorzusehen sein. Hier könnte es weiterbildend sinnvoll und konstruktiv elegant sein, die Druckfeder als Spiralfeder so auszugestalten, dass diese den Stößelabschnitt umschließt und sich etwa axial einends von den (üblicherweise gegenüber dem Stößelabschnitt verbreiterten) Permanentmagnetmittel-Ankerabschnitt abstützt.

Im Ergebnis ermöglicht die vorliegende Erfindung in einfacher und eleganter Weise die Realisierung einer monostabilen, im stromlosen Zustand einen definierten Stellzustand einnehmenden Stellvorrichtung, welche konstruktive Einfachheit mit günstigen, vorteilhaften Stelleigenschaften in beide Stellrichtungen kombiniert, ohne dass etwa eine Rückstellung bewirkende Kraftspeichermittel nachteilig das Verhalten beeinflussen. Damit eignet sich die vorliegende Erfindung in herausragender Weise für einen Verwendungszweck im Bereich der Einstellung eines Betriebsmodus eines Fahrzeugaggregats wie etwa eines Motorradgetriebes, wobei die vorliegende Erfindung jedoch nicht auf einen derartigen Verwendungszweck zwingend beschränkt ist.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in
- Fig. 1:: eine Längsschnittansicht der elektromagnetischen Stellvorrichtung gemäß einem ersten Ausführungsbeispiel der Erfindung (ohne Federmittel);
- Fig. 2:: ein Prinzipschaltbild zur Bestromung der drei Spuleneinheiten im Ausführungsbeispiel der Fig. 1;
- Fig. 3:: mit Teilfiguren (a) bis (c) verschiedene Varianten zum Vorsehen der erfindungsgemäßen Kraftspeichermittel an der Ankereinheit im Ausführungsbeispiel der Fig. 1;
- Fig. 4:: eine Längsschnittansicht durch die elektromagnetische Stellvorrichtung gemäß einem nicht von der Erfindung umfassten Beispiel.
- Fig. 5:: mit Teilfiguren (a) bzw. (b) mögliche schematische Schaltbilder zum umpolenden Bestromen der zwei Spuleneinheiten im Beispiel der Fig. 4 und
- Fig. 6:: mit Teilfiguren (a) bis (c) verschiedene Varianten zum Vorsehen der erfindungsgemäßen Kraftspeichermittel an der Ankereinheit im Beispiel der Fig. 4.

Bei der nachfolgenden Diskussion der Ausführungsbeispiele bedeuten gleiche Bezugszeichen identische bzw. gleichwirkende Funktionskomponenten bei den elektromagnetischen Stellvorrichtungen der jeweiligen Ausführungsform.

So zeigt etwa die Längsschnittansicht der ersten Ausführungsform der Fig. 1 eine entlang einer Längsachse 10 bewegbare Ankereinheit 12, welche an einem ersten, auf eine erste Kerneinheit 14 gerichteten Ende eine Permanentmagnetscheibe 16 aufweist, welche axial beidends von Flussleitscheiben 18, 20 begrenzt ist. An diese Permanentmagneteinheit schließt sich ein langgestreckter Stößelabschnitt 22 der Ankereinheit an, welcher sich entlang der axialen Richtung im Zentrum eines umfassenden zylindrischen Gehäuses 24 erstreckt bis zu einem (in der Fig. 1 bodenseitig gezeigten) offenen Gehäuseende, aus welchem dann ein Eingriffsabschnitt 26 - ausgebildet zum Zusammenwirken mit einem hier in einem Motorradgetriebe vorgesehenen Stellpartner - ausgebildet ist.

In etwa aus dem Stand der Technik gemäß DE 201 14 466 U1 bekannter Weise ist das erste stationäre Kernelement 14 umschlossen von einer ersten Spuleneinheit 28, welche eine erste Wicklung 30 auf einem (z.B. als Kunststoff-Spritzteil realisierten) Spulenträger 32 aufweist. Stirnseitig, d.h. am dem Eingriffsabschnitt 26 entgegengesetzten Ende des Gehäuses 24, ist dieses in ansonsten bekannter Weise magnetisch flussleitend so geschlossen, dass als Reaktion auf eine Bestromung der ersten Wicklung 30 (hier durch eine schematisch gezeigte Zuleitungsstruktur 34) die Spule 30 ein die Permanentmagnetmittel 26 abstoßendes und damit entlang der axialen Richtung in der Zeichnung der Fig. 1 abwärts gerichteten Krafteintrag ausbildet. Dabei ist die Anordnung so konfiguriert, dass diese abstoßende Wirkung (bereits) ausreicht, um die permanentmagnetische Haftkraft der Baugruppe 16 am ersten Kern 14 zu überwinden, so dass diese Bewegung erfolgen kann.

Zusätzlich unterstützt wird im Rahmen der gezeigten Ausführungsform diese Bewegung durch eine zweite Spuleneinheit 36, welche eine zweite Wicklung 38 auf einem Kunststoff-Spulenträger 40 gewickelt aufweist. Auch wird diese Wicklung 38, versorgt über die Zuleitungsanordnung 34, im Bestromungsfall zum Bewegen der Ankereinheit aus der (ersten) Stellposition der Fig. 1 abwärts so bestromt (und ist so eingerichtet bzw. gepolt), dass die Spule 38 auf die Permanentmagneteinheit 16 eine das Abstoßen durch die erste Spuleneinheit 28 unterstützende Kraft ausübt, mit anderen Worten, zum Verbessern der Beschleunigungs- und Dynamikeigenschaften zusätzlich eine Zugwirkung ausübt, mit entsprechend positivem Einfluss auf eine kurze Stell- und Bewegungszeit des Ankers in eine abwärts auf einen zweiten stationären Kern 42 gerichtete zweite Stellposition, wobei diese zweite Stellposition, ggf. noch beabstandet durch eine ankerseitig vorgesehene Ankerklebscheibe, durch einen vom zweiten Kern 42 gebildeten Anschlag begrenzt wird. Die zweite Kerneinheit - in der gezeigten Weise den Stößelabschnitt 22 umfangsseitig umschließend und insoweit eine Führung für diesen anbietend - bildet zusammen mit der zweiten Spule 38 sowie einem zugehörigen mantelseitigen Abschnitt des Gehäuses 24 einen die beschriebene verstärkende Stellwirkung der zweiten Spuleneinheit realisierenden Magnetflusskreis aus.

Das Zurückführen einer in der beschriebenen Weise ausgefahrenen (d.h. abwärts in Richtung auf einen Anschlag am zweiten Kern 42 gerichteten) Bewegung der Ankereinheit erfolgt gegen eine rückstellende Kraft einer in der Fig. 1 nicht gezeigten, die Ankereinheit in eine Aufwärtsrichtung (d.h. zurück in die erste Stellposition am ersten Kern 14) vorspannende Federeinheit, wie schematisch im Zusammenhang mit der Fig. 3 und den Teilfiguren als Varianten (a) bis (c) gezeigt: Ansonsten strukturell identisch mit der Längsschnittansicht der Fig. 1, sind hier verschiedene Möglichkeiten gezeigt, wie eine Druckfeder 44 die beschriebene, in Richtung zurück auf die erste Stellposition gerichtete Rückstellkraft in die Ankereinheit eintragen kann bzw. auch eine solche Rückstellung dann bei entsprechender Kompression bewirken kann. So zeigt etwa die Fig. 3 (a) in schematischer Weise eine stirnseitig auf ein vorderes Ende des Eingriffsabschnitts 26 gerichtetes Federelement, als mögliche Alternativen die Teilfigur (b) eine Druckfeder über einen (lediglich schematisch gezeigten) Kipphebel 46, während wiederum als Alternative (aber auch ggf. beim Vorsehen von zwei Federn zusätzlich) das Federelement 44 im Teilbild (c) der Fig. 3 so im Gehäuseinneren des Gehäuses 24 aufgenommen ist, dass die Druckfeder 44, den Stößelabschnitt 22 benachbart der Permanentmagneteinheit umschließend, sich einends von einer Anschlagfläche des zweiten Kerns 42 abstützt und anderenends auf die in Richtung auf den zweiten Kern gerichtete Flussleitscheibe 20 greift.

Dabei ist eine Federkraft bzw. ein Kraftverhalten der Feder 44 so eingerichtet, dass die Federkraft an der zweiten Stellposition (also am in den Figuren nicht gezeigten Anschlag der Ankereinheit bzw. deren Permanentmagnetmittel 16 am zweiten Kern 42) nicht zu einem (permanentmagnetischen) Haften bzw. Kleben am Kern kommt, vielmehr diese permanentmagnetische Haftkraft überwunden wird durch die vorbeschriebenen rückstellende Kraft des Federelements 44.

Zusätzlich zeigt das erste Ausführungsbeispiel der Fig. 1 bis 3 eine dritte Spuleneinheit 50, welche im dargestellten Ausführungsbeispiel axial und in Richtung auf die erste Spuleneinheit 28 der zweiten Spuleneinheit 36 benachbart vorgesehen ist; im beschriebenen Ausführungsbeispiel ist zudem der eine dritte Spule (Wicklung) der dritten Spuleneinheit tragende Spulenträger 54 zum modulartigen Zusammensetzen, alternativ einstückig, mit dem Spulenträger 40 der zweiten Spuleneinheit 36 ausgebildet, so dass diese Einheiten sich insbesondere für eine kompakte und potenziell automatisierte Fertigung und Montage eignen.

Im beschriebenen Ausführungsbeispiel ist die dritte Spule 32 so beschaltet bzw. eingerichtet, dass bei dem beschriebenen Stellvorgang von der ersten (am Kern 14) in die zweite (am Kern 42) Stellposition die dritte Spule unbestomt bleibt, jedoch dann in einem rückstellenden Betrieb - bei unbestromten Zustand der ersten und der zweiten Spule - die dritte Spule auf die Ankereinheit eine rückstellende Kraft in Richtung auf die erste Stellposition ausübt, insoweit damit die Rückstellkraft der Rückstellfeder 44 überlagert bzw. verstärkt.

Das Schaltbild der Fig. 2 verdeutlicht eine derartige Verschaltung; die gezeigten Schalter 56 (für die Anordnung aus erster Spule 30 und zweiter Spule 38) bzw. 58 (für die dritte Spule 52) werden dabei alternativ geschlossen und bestimmten so, beim geschlossenen Schalter 56 und geöffnetem Schalter 58, den Betriebszustand für das Bewegen der Ankereinehit von der ersten in die zweite Stellposition, während der umgekehrte Schalterzustand (Schalter 56 geöffnet und Schalter 58 geschlossen) die dritte Spule 52 für das Zurückführen in die erste Stellposition, unterstützt von der Feder-Rückstellkraft der Federeinheit 44, bewirkt. Deutlich wird, dass insbesondere auch durch diese Maßnahme der Rückstellvorgang dynamisch und beschleunigt abläuft und damit eine Monostabilität ermöglicht, welche von einem möglichen Klebeverhalten des Permanentmagneten 16 am zweiten Anker nicht nachteilig beeinflusst wird, vielmehr wird dieses durch die Spule 52 kompensiert.

Gleichzeitig wird deutlich, dass selbst im Fall keiner Bestromung, damit also auch etwa im Fall eines am Stand der Technik potenzial problematischen Stromausfall-Zustands, durch die nach wie vor bestehende Rückstellwirkung der Feder 44 ein sicheres und definiertes Zurückführen der Ankereinheit in die erste Stellposition (am ersten Kern 14) gewährleistet ist, so dass selbst bei einer vollständig unbestomten Betriebsphase sichergestellt ist, dass sich die Ankereinheit 12 mit ihrem eingriffsseitigen Ende 26 in einer definierten stromlosen und Ruheposition (fail-safe) befindet, hier in einem zurückgezogenen (oberen) Betriebszustand der Fig. 1.

Das nicht von der Erfindung umfasste Beispiel der Fig. 4 bis 6 entspricht strukturell fast vollständig dem ersten Ausführungsbeispiel der Fig. 1 bis 3, lediglich mit dem Unterschied, dass das nicht von der Erfindung umfasste Beispiel nur die erste Spuleneinheit 28 und die zweite Spuleneinheit 36 aufweist, nicht jedoch die dritte zusätzliche Rückstell-Spuleneinheit 50. Insoweit ist eine axial kürzere und damit potenziell kompaktere Vorrichtung realisierbar. Gleichwohl ist, wie etwa die Schaltbilder von Fig. 5 (a) bzw. (b) verdeutlichen, über das federbewirkte Rückstellen des Federelements 44 (insoweit ist die Funktion der Varianten der Fig. 6 (a) bis (c) äquivalent und analog zur Fig. 3 (a) bis (c) der ersten Ausführungsform) eine elektromagnetische Rückstellung gewährleistet, allerdings erfolgt diese durch das Umpolen des verschalteten Spulenpaares 30, 38: Im beschriebenen illustrativen Beispiel würde dabei etwa ein Schalterpaar 60, 62 die Spulen 30 und 38 mit einer Bestromung einer ersten Polarität versehen, wie es etwa zum realisieren der bereits im Zusammenhang mit dem ersten Ausführungsbeispiel beschriebenen Ankerbewegung von der ersten Stellposition (Fig. 4) in die abwärts gerichtete zweite Stellposition am zweiten Kern 42 der Fall ist. Dagegen würde das (die Feder 44) unterstützende Rückstellen durch ein Umpolen der Bestromung des Spulenpaares 30, 38 erfolgen, dergestalt, dass bei diesem elektromagnetisch unterstützten Rückstellen die Schalter 60, 62 geöffnet und stattdessen Schalter 64, 66 die Bestromung mit der umgekehrten Polarität an das Spulenpaar 30, 38 anlegen. Dies führt dann dazu, dass die Spule 30 (umgepolt) auf den Permanentmagneten 16 eine anziehende und die Spule 38 auf diesen Permanentmagneten eine abstoßende Kraft ausübt, mit der Wirkung, dass gesamthaft eine permanentmagnetische, die Feder-Rückstellkraft überlagernde Rückstellkraft in Richtung auf den oberen Anschlag am ersten Kern 14 erfolgt. Dabei ist es sowohl möglich, gemäß Fig. 5 (a) eine Parallelschaltung der Spulen auszubilden, als auch, im alternativen Schaltbild der Fig. 5 (b), diese als Reihenschaltung vorzusehen.

Die vorliegende Erfindung ist nicht auf die gezeigten Ausführungsbeispiele beschränkt, insbesondere ist die Ausbildung, Anordnung und Ausgestaltung der einzelnen Spuleneinheiten ebenso geeignet änder- bzw. variierbar, wie die vorliegende Erfindung nicht auf den bevorzugten Verwendungsfall einer Sperre für ein (Motorrad-)Getriebe beschränkt ist. Vielmehr eignet sich die vorliegende Erfindung für jegliche Anwendung, bei welcher, mit permanentmagnetischer Ankerfunktionalität, dynamisches Stellverhalten in beiden axialen Stellrichtungen mit Monostabilität im unbestromten Zustand bzw. einer definierten fail-safe-Rückstellposition zu kombinieren ist.

## Patentansprüche

1. Stromlos monostabile elektromagnetische Stellvorrichtung mit einer relativ zu stationären Spulenmitteln (28, 50, 36) und als Reaktion auf eine Bestromung derselben entlang einer Bewegungslängsachse (10) zwischen mindestens zwei Stellpositionen bewegbaren, Permanentmagnetmittel (16) aufweisenden Ankereinheit (12),
die einen An- oder Eingriffsabschnitt (26) zum Zusammenwirken mit einem Stellpartner anbietenden Stößelabschnitt (22) aufweist und die aus einer durch Wirkung der Permanentmagnetmittel (16) stromlos stabilen ersten der Stellpositionen gegen eine rückstellende Kraft von Kraftspeichermitteln (44), insbesondere Federmitteln, in eine zweite der Stellpositionen verbracht werden kann,
wobei die Spulenmittel (28, 50, 36) eine erste Spuleneinheit (28) aufweisen, die zum Bewirken einer die Ankereinheit (12) aus der ersten Stellposition lösenden Kraft auf die Ankereinheit (12) beschaltet oder beschaltbar ist,
wobei
die Spulenmittel (28, 50, 36) eine zusätzlich zur ersten Spuleneinheit (28) vorgesehene zweite Spuleneinheit (36) aufweisen, die so beschaltet oder beschaltbar ist, dass die zweite Spuleneinheit (36) bei dem Verbringen eine die Ankereinheit (12) beschleunigende Kraft auf die Ankereinheit (12) bewirkt,
und wobei die Spulenmittel (28, 50, 36) Rückstellspulenmittel (50; 28, 36) aufweisen, die so ausgebildet und/oder beschaltet sind, dass sie bei einem Zurückführen der Ankereinheit (12) aus der zweiten in die erste Stellposition die rückstellende Kraft der Kraftspeichermittel (44) verstärken **dadurch gekennzeichnet, dass** die Rückstellspulenmittel (50, 28, 36) als zusätzliche Spuleneinheit (50) realisiert sind.

2. Vorrichtung nach Anspruch 1, **dadurch gekennzeichnet, dass** die auf die Ankereinheit (12) an der zweiten Stellposition wirkende rückstellende Kraft der Kraftspeichermittel (44) größer ist als eine permanentmagnetische Haftkraft der Permanentmagnetmittel (16) an der zweiten Stellposition.

3. Vorrichtung nach Anspruch 1, **dadurch gekennzeichnet, dass** die zusätzliche Spuleneinheit (50) im Bereich der zweiten Stellposition vorgesehen und/oder auf die Ankereinheit (12) rückstellend wirksam ist.

4. Vorrichtung nach Anspruch 1 oder 3, **dadurch gekennzeichnet, dass** die zusätzliche Spuleneinheit (50) der zweiten Spuleneinheit (36) insbesondere axial benachbart, bevorzugt auf einem gemeinsamen Spulenträger (32, 40, 54) vorgesehen, und/oder magnetisch mit einem der zweiten Spuleneinheit (36) zugeordneten stationären Kernabschnitt (42) zusammenwirkend vorgesehen ist.

5. Vorrichtung nach einem der Ansprüche 1 bis 4, **dadurch gekennzeichnet, dass** der ersten Spuleneinheit (28) und der zweiten Spuleneinheit (36) Bestromungsmittel so vorgeschaltet oder vorschaltbar sind, dass bei in der zweiten Stellposition befindlicher Ankereinheit (12) eine fortgesetzte Bestromung der ersten (28) und der zweiten Spuleneinheit (36) erfolgt, welche eine gegenüber einer während des Verbringens in die zweite Stellposition folgenden Bestromung eine niedrigere, insbesondere um mindestens 20%, weiter bevorzugt um mindestens 40%, abgesenkte Stromstärke in die erste (28) und zweite Spuleneinheit (36) einbringt.

6. Vorrichtung nach einem der Ansprüche 1 bis 5, **dadurch gekennzeichnet, dass** die Kraftspeichermittel als auf die Ankereinheit (12) insbesondere im Bereich des Eingriffsabschnitts wirkende Druckfeder (44) realisiert sind.

7. Vorrichtung nach Anspruch 6, **dadurch gekennzeichnet, dass** die Druckfeder über Umlenkmittel (46), insbesondere über einen Kipphebel, an die Ankereinheit (12) von extern angreift.

8. Vorrichtung nach Anspruch 6 oder 7, **dadurch gekennzeichnet, dass** die Druckfeder in ein Gehäuse der elektromagnetischen Stellvorrichtung integriert ist und/oder den Stößelabschnitt, insbesondere den Permanentmagnetmitteln axial benachbart, umgreift.

9. Verwendung der stromlos monostabilen elektromagnetischen Stellvorrichtung nach einem der Ansprüche 1 bis 8 zur Einstellung eines Betriebsmodus eines Fahrzeugaggregats, insbesondere eines Motorradgetriebes, wobei die Kraftspeichermittel (44) zum Verbringen der Ankereinheit (12) in die erste Stellposition einen definierten Betriebszustand in unbestromtem Zustand der Stellvorrichtung herstellen können.

## Claims

1. An currentless monostable electromagnetic actuating device comprising an armature unit (12), which has permanent magnetic means (16) and is movable relative to stationary coil means (28, 50, 36) in reaction to energization thereof along a movement longitudinal axis (10) between at least two actuation positions,
which armature unit (12) has an engagement section (26) for interacting with a plunger section (22), which provides an actuation partner and which armature unit (12) can be moved from a first of the actuation positions, which is stable in the currentless state as result of an effect of the permanent magnetic means (16), into a second of the actuation positions against a restoring force of force storage means (44), in particular spring means,
wherein the coil means (28, 50, 36) have a first coil unit (28), which is connected or can be connected in order to bring about a force, which acts on the armature unit (12) and which releases the armature unit (12) from the first actuation position,
wherein
the coil means (28, 50, 36) have a second coil unit (36), which is provided in addition to the first coil unit (28) and is connected or can be connected in such a way that during the movement, the second coil unit (36) applies to the armature unit a force (12), which accelerates the armature unit (12),
and wherein the coil means (28, 50, 36) have restoring coil means (50; 28, 36), which are embodied and/or connected in such a way that when the armature unit (12) is returned from the second into the first actuation position, said restoring coil means (50; 28, 36) boost the restoring force of the force storage means (44), **characterized in that** the restoring coil means (50, 28, 36) are realized as an additional coil unit (50).

2. The device according to claim 1, **characterized in that** the restoring force of the force storage means (44) acting on the armature unit (12) at the second actuation position is greater than a permanent magnetic adhesive force of the permanent magnetic means (16) at the second actuation position.

3. The device according to claim 1, **characterized in that** the additional coil unit (50) is provided in the area of the second actuation position and/or acts on the armature unit (12) in a restoring manner.

4. The device according to claim 1 or 3, **characterized in that** the additional coil unit (50) is in particular provided axially adjacent to the second coil unit (36), preferably on a joint coil carrier (32, 40, 54), and/or is provided so as to magnetically interact with a stationary core section (42) assigned to the second coil unit (36).

5. The device according to any one of claims 1 to 4, **characterized in that** energizing means are connected upstream or can be connected upstream of the first coil unit (28) and the second coil unit (36) in such a way that, in the case of the armature unit (12) being located in the second actuation position, a continued energization of the first (28) and of the second coil unit (36) takes place, which introduces a lower current, in particular decreased by at least 20 %, more preferably by at least 40 %, into the first (28) and second coil unit (36) as compared to an energization, which follows during the movement into the second actuation position.

6. The device according to any one of claims 1 to 5, **characterized in that** the force storage means are realized as a compression spring (44) acting on the armature unit (12), in particular in the area of the engagement section.

7. The device according to claim 6, **characterized in that** the compression spring engages externally with the armature unit (12) via deflecting means (46), in particular via a tilt lever.

8. The device according to claim 6 or 7, **characterized in that** the compression spring is integrated in a housing of the electromagnetic actuating device and/or encompasses the plunger section, in particular axially adjacent to the permanent magnetic means.

9. A use of the currentless monostable electromagnetic actuating device, according to any one of claims 1 to 8, for setting an operating mode of a vehicle unit, in particular of a motorcycle transmission, wherein the force storage means (44) can establish a defined operating state in the currentless state of the actuating device for moving the armature unit (12) into the first actuation position.

## Revendications

1. Dispositif d'actionnement électromagnétique qui est monostable dans l'état sans courant, comprenant
une unité d'induit (12) qui est déplaçable entre au moins deux positions d'actionnement le long d'un axe (10) longitudinal de déplacement par rapport à des moyens (28, 50, 36) de bobine stationnaires et en réponse à une alimentation en courant desdits moyens (28, 50, 36) de bobine stationnaires et qui a des moyens (16) d'aimant permanent,
l'unité d'induit (12) ayant une partie de prise (26) destinée à interagir avec une partie de poussoir (22) qui fournit un partenaire d'actionnement et l'unité d'induit (12) étant déplaçable d'une première position des positions d'actionnement, qui est stable dans l'état sans courant en raison de l'effet des moyens (16) d'aimant permanent, à une deuxième position des positions d'actionnement contre une force de rappel des moyens (44) d'accumulation de force, notamment des moyens de ressort,
dans lequel les moyens de bobine (28, 50, 36) ont une première unité de bobine (28) qui est connectée ou peut être connectée afin de générer une force qui agit sur l'unité d'induit (12) et qui détache l'unité d'induit (12) de la première position d'actionnement,
dans lequel
les moyens de bobine (28, 50, 36) ont une deuxième unité de bobine (36) qui est prévue en complément de la première unité de bobine (28) et qui est connectée ou peut être connectée de telle manière que la deuxième unité de bobine (36) applique une force à l'unité d'induit (12) qui accélère l'unité d'induit (12) pendant le déplacement,
et dans lequel les moyens de bobine (28, 50, 36) ont des moyens (50 ; 28, 36) de bobine de rappel qui sont réalisés et/ou connectés de telle manière qu'ils augmentent la force de rappel des moyens (44) d'accumulation de force lorsque l'unité d'induit (12) est ramenée de la deuxième position d'actionnement à la première position d'actionnement, **caractérisé en ce que** les moyens (50, 28, 36) de bobine de rappel sont réalisés comme unité de bobine (50) supplémentaire.

2. Dispositif selon la revendication 1, **caractérisé en ce que** la force de rappel des moyens (44) d'accumulation de force qui agit sur l'unité d'induit (12) à la deuxième position d'actionnement est plus grande qu'une force adhésive à aimant permanent des moyens (16) d'aimant permanent à la deuxième position d'actionnement.

3. Dispositif selon la revendication 1, **caractérisé en ce que** l'unité de bobine (50) supplémentaire est prévue dans la zone de la deuxième position d'actionnement et/ou agit sur l'unité d'induit (12) de manière à la rappeler.

4. Dispositif selon la revendication 1 ou la revendication 3, **caractérisé en ce que** l'unité de bobine (50) supplémentaire est prévue de manière adjacente, notamment de manière axialement adjacente, à la deuxième unité de bobine (36), de préférence sur un support de bobine (32, 40, 54) commun, et/ou est prévue de manière à interagir magnétiquement avec une partie de noyau (42) stationnaire qui est assignée à la deuxième unité de bobine (36).

5. Dispositif selon l'une quelconque des revendications 1 à 4, **caractérisé en ce que** des moyens d'alimentation en courant sont connectés ou peuvent être connectés en amont de la première unité de bobine (28) et la deuxième unité de bobine (36) de telle manière qu'une alimentation en courant continue de la première unité de bobine (28) et la deuxième unité de bobine (36) est réalisée lorsque l'unité d'induit (12) est dans la deuxième position d'actionnement, ladite alimentation en courant continue introduisant un courant plus faible, notamment réduit d'au moins 20%, de préférence d'au moins 40%, dans la première unité de bobine (28) et la deuxième unité de bobine (36) par rapport à une alimentation en courant qui suit pendant le déplacement dans la deuxième position d'actionnement.

6. Dispositif selon l'une quelconque des revendications 1 à 5, **caractérisé en ce que** les moyens d'accumulation de force sont réalisés comme ressort de pression (44) qui agit sur l'unité d'induit (12), notamment dans la zone de la partie de prise.

7. Dispositif selon la revendication 6, **caractérisé en ce que** le ressort de pression a prise de l'extérieur sur l'unité d'induit (12) via des moyens de déviation (46), notamment via un culbuteur.

8. Dispositif selon la revendication 6 ou la revendication 7, **caractérisé en ce que** le ressort de pression est intégré dans un boîtier du dispositif d'actionnement électromagnétique et/ou entoure la partie de poussoir, notamment de manière axialement adjacente aux moyens d'aimant permanent.

9. Utilisation du dispositif d'actionnement électromagnétique qui est monostable dans l'état sans courant selon l'une quelconque des revendications 1 à 8 pour le réglage d'un mode de fonctionnement d'un agrégat de véhicule, notamment d'une transmission de motocyclette, dans lequel les moyens (44) d'accumulation de force peuvent réaliser un mode de fonctionnement défini dans un état sans courant du dispositif d'actionnement afin de déplacer l'unité d'induit (12) dans la première position d'actionnement.
